# FASCICULE DE BREVET EUROPEEN

(11) **EP 2 094 925 B1**
(45) Date de publication et mention de la délivrance du brevet: **05.05.2010**
(21) Numéro de dépôt: 07870369.1
(22) Date de dépôt: 30.11.2007
(51) Int. Cl.: E05D 15/10

(54) **DISPOSITIF POUR LE PASSAGE D'UNE POSITION FERMEE A UNE POSITION OUVERTE ET INVERSEMENT D'UN PANNEAU COULISSANT ET ENSEMBLE COMPRENANT AU MOINS UN PANNEAU ET AU MOINS UN DISPOSITIF DU TYPE PRECITE**
VORRICHTUNG ZUM SCHALTEN EINER SCHIEBEPLATTE AUS EINER GESCHLOSSENEN POSITION IN EINE GEÖFFNETE POSITION UND UMGEKEHRT, UND ANORDNUNG, DIE MINDESTENS EINE PLATTE UND EINE VORRICHTUNG DER OBIGEN ART ENTHÄLT
DEVICE FOR SWITCHING A SLIDING PANEL FROM A CLOSED POSITION TO AN OPEN POSITION AND CONVERSELY, AND ASSEMBLY INCLUDING AT LEAST ONE PANEL AND ONE DEVICE OF THE ABOVE TYPE

(30) Priorité: 01.12.2006 FR 0610485
(43) Date de publication de la demande: 02.09.2009
(73) Titulaire: Dassis, Daniel, 74230 Manigod (FR); Dassis, Matthieu, 74230 Manigod (FR)
(72) Inventeur: Dassis, Daniel, 74230 Manigod (FR); Dassis, Matthieu, 74230 Manigod (FR)
(74) Mandataire: Laget, Jean-Loup
(86) Numéro de dépôt international: PCT/FR2007/001975
(87) Numéro de publication internationale: WO 2008/074945

(56) Documents cités:
- EP-A2- 0 075 364
- EP-A2- 1 034 999
- FR-A1- 2 726 854

## Description

La présente invention concerne un dispositif pour le passage d'une position fermée à une position fermée décalée puis à une position ouverte et inversement d'un panneau coulissant ainsi qu'un ensemble comprenant au moins un panneau et au moins un dispositif du type précité.

La fermeture d'espaces au moyen de portes coulissant à l'intérieur de ou sur des rails inférieur et/ou supérieur formant chemin de roulement est une technique bien connue à ce jour. Toutefois, la plupart des portes coulissent aujourd'hui le long de chemins de roulement différenciés de telle sorte qu'en position fermée les portes sont décalées l'une par rapport à l'autre dans un sens perpendiculaire au plan vertical constitutif des portes. Pour modifier ce positionnement des portes de manière telle que les portes occupent une position coplanaire en position fermée, différents dispositifs ont été développés.

La plupart de ces dispositifs sont sophistiqués, comme l'illustre le brevet FR-2.726.854, notamment pour permettre un maniement simultané de deux portes rendant leur réalisation complexe et onéreuse. De ce fait, de tels dispositifs ne se sont pas généralisés. Il en est de même du dispositif décrit dans le brevet EP-1.034.999 qui nécessite le soulèvement du panneau pour l'amener de la position fermée à la position fermée décalée ou inversement.

Un but de la présente invention est donc de proposer un dispositif pour le passage d'une position fermée à une position ouverte et inversement d'un panneau coulissant qui, dans la position fermée, s'étend dans un premier plan dit de fermeture et est coplanaire avec le ou les éléments qu'il jouxte, dont la conception permet sa réalisation sous forme d'un ensemble de coût réduit prêt à poser.

Un autre but de la présente invention est de proposer un ensemble du type comportant un panneau coulissant et au moins un dispositif du type précité dont les conceptions permettent un montage aisé de l'ensemble.

A cet effet, l'invention a pour objet un dispositif pour le passage d'une position fermée à une position fermée décalée puis à une position ouverte et inversement d'un panneau coulissant qui, dans la position fermée, s'étend dans un premier plan, dit de fermeture, et est généralement coplanaire avec le ou les éléments qu'il jouxte, ledit dispositif comportant au moins un rail, dit de stationnement, formant point ou zone de stationnement du panneau, en position fermée du panneau et au moins un rail, dit de circulation, servant au coulissement du panneau équipé de moyens roulants ou glissants entre position fermée décalée et position ouverte, **caractérisé en ce qu**'il comporte en outre au moins un rail supplémentaire solidaire en déplacement du rail de stationnement, le rail supplémentaire et le rail de stationnement d'une part, et au moins une partie du rail de circulation d'autre part, étant montés mobiles l'un par rapport à l'autre pour pouvoir être animés d'un déplacement relatif au moins entre une position dite inactive du dispositif dans laquelle le rail supplémentaire est apte à former au moins une partie du rail de circulation de l'élément ou d'au moins un élément mobile jouxtant ledit panneau et une position dite active du dispositif dans laquelle rail de stationnement et rail de circulation, disposés en bout à bout, forment un chemin dit continu de circulation du panneau entre la position fermée décalée et la position ouverte, le rail ou les rail(s) de stationnement et le ou les rail(s) supplémentaire(s) étant, pour leur déplacement relatif par rapport au rail de circulation, montés sur un support mobile, solidarisable en déplacement du panneau lors du passage de la position fermée à la position fermée décalée du panneau et inversement, et désolidarisable en déplacement dudit panneau en position active du dispositif.

En d'autres termes, le dispositif comporte en outre au moins un rail supplémentaire solidaire en déplacement du rail de stationnement, le rail supplémentaire et le rail de circulation étant de préférence disposés en bout à bout dans une position dite inactive du dispositif correspondant à la position fermée du panneau. Le rail de stationnement et au moins une partie du rail de circulation sont, pour le passage de la position fermée à la position fermée décalée du panneau correspondant au passage de la position inactive à une position active du dispositif, aptes à être animés d'un déplacement relatif, ce déplacement relatif amenant rail de circulation et rail de stationnement en bout à bout correspondant à une position dite active du dispositif dans laquelle rail de circulation et rail de stationnement forment un chemin dit continu de circulation du panneau entre la position fermée décalée et la position ouverte. Le ou les rail(s) de stationnement et le ou les rails supplémentaire(s) sont, pour leur déplacement relatif par rapport au rail de circulation, montés sur un support mobile, solidarisable en déplacement du panneau lors du passage de la position fermée à la position fermée décalée du panneau et inversement, et désolidarisable en déplacement dudit panneau en position active du dispositif.

Le passage comprend donc au moins une première séquence qui consiste, depuis la position fermée, à décaler transversalement le panneau jusqu'à une position fermée décalée ou position fermée non coplanaire, en vue d'autoriser un déplacement axial dudit panneau et une deuxième séquence dans laquelle le panneau peut, par l'intermédiaire de moyens roulants ou glissants, coulisser axialement au moins le long de, ou sur, au moins un rail dit de circulation et ainsi être déplacé de la position fermée décalée à la position ouverte.

Comme mentionné ci-dessus, le rail de stationnement et le rail supplémentaire montés sur un support forment un ensemble, mobile par rapport au rail de circulation, apte à passer au moins d'une position dite inactive dans laquelle d'une part, le rail supplémentaire et le rail de circulation sont de préférence en disposition bout à bout dans une position correspondant à la position fermée du panneau, d'autre part, le rail de circulation et le rail de stationnement sont décalés l'un par rapport à l'autre, à une position dite active dans laquelle le rail de circulation et le rail de stationnement en disposition bout à bout forment un chemin dit continu de circulation du panneau entre la position fermée décalée et la position ouverte tandis que le rail de circulation et le rail supplémentaire sont décalés l'un par rapport à l'autre. Dans cette position dite active du dispositif, le panneau est désolidarisable en déplacement de son rail de stationnement pour pouvoir coulisser, le long du chemin de circulation formé par le rail de stationnement et le rail de circulation, entre position fermée décalée et position ouverte. Le rail de circulation et le rail de stationnement forment donc en disposition en bout à bout un chemin dit continu de circulation du panneau entre la position fermée décalée et la position ouverte. Par disposition bout à bout, on entend une disposition dans laquelle le ou les éléments constituant le rail de stationnement et le ou les éléments constituant le rail de circulation sont disposés l'un à la suite de l'autre suivant un ordre quelconque. On peut ainsi obtenir une solution dans laquelle une section du rail de stationnement est intercalée entre deux sections de rail de circulation ou bien encore une solution dans laquelle le rail de circulation et le rail de stationnement sont disposés l'un à la suite de l'autre ou bien encore une solution dans laquelle les sections du rail de stationnement sont disposées de part et d'autre du rail de circulation. Toutes ces solutions seront considérées comme équivalentes dans ce qui suit. On entend par rail formant point ou zone de stationnement un rail sur lequel les moyens roulants ou glissants sont disposés en attente. Le rail de stationnement et au moins la partie de rail de circulation avec laquelle le rail de stationnement est animé d'un déplacement relatif sont donc aptes à occuper deux positions, l'une dite position inactive du dispositif dans laquelle ils sont décalés l'un par rapport à l'autre et l'autre dite position active du dispositif dans laquelle ils sont positionnés en bout à bout et forment un chemin dit continu de circulation du panneau.

Il est ainsi possible d'obtenir un chemin de circulation continu en position ouverte ou fermée du panneau grâce à la coopération en position ouverte du rail de stationnement avec le rail de circulation et en position fermée du rail de circulation avec le rail supplémentaire.

De préférence, le support est rappelé élastiquement en direction du plan de fermeture dans une position dans laquelle rail supplémentaire et rail de circulation sont disposés en bout à bout et est immobilisable de manière déverrouillable dans au moins une position correspondant à la position active du dispositif.

Généralement, le support est immobilisé par l'intermédiaire d'un organe d'immobilisation élastique rappelé en position verrouillée du support et déverrouillable par déplacement du panneau de la position ouverte à la position fermée décalée ou de la position fermée décalée à la position fermée. Le support est, lors de son entraînement en déplacement entre les positions correspondant au déplacement du panneau entre la position fermée et la position fermée décalée, guidé en déplacement le long d'un chemin de guidage généralement stationnaire.

Le chemin de guidage peut être formé par une structure de guidage de conception variée. Structure de guidage, support, rail de circulation, rail de stationnement et rail supplémentaire peuvent être réalisés sous forme d'un ensemble prêt à poser par simple fixation dans la partie haute, telle que le plafond, ou basse, telle que le plancher de l'espace à fermer par ledit panneau.

Le rail de circulation, le rail de stationnement et le rail supplémentaire sont indifféremment réalisés chacun sous forme d'un élément continu ou d'un élément discontinu. Généralement, le rail de stationnement et le rail supplémentaire sont des rails parallèles entre eux qui se déplacent parallèlement au rail de circulation.

Le rail de stationnement est un rail mobile solidaire en déplacement du panneau lors de la séquence correspondant au déplacement du panneau entre la position fermée et la position fermée décalée ou en d'autres termes au passage du dispositif de la position inactive à la position active ou inversement et désolidarisable en déplacement du panneau en position active du dispositif, ce rail de stationnement coopérant, à l'état désolidarisé en déplacement du panneau, avec le rail de circulation et formant avec ce dernier le chemin de circulation dudit panneau entre position fermée décalée et position ouverte.

Généralement, au moins une partie du rail de circulation est un rail mobile solidarisable en déplacement de l'élément mobile jouxtant ledit panneau, ledit rail de circulation formant le rail supplémentaire d'un dispositif similaire constituant le dispositif pour le passage de la position fermée à la position fermée décalée puis à la position ouverte et inversement de l'élément ou d'au moins un élément mobile, tel qu'un panneau, jouxtant le panneau.

Selon un mode de réalisation préféré de l'invention, le rail formant point ou zone de stationnement du ou des moyens roulants ou glissants du panneau coopère avec des moyens anti-déraillement en dehors de la position active du dispositif. Le dispositif comporte donc des moyens anti-déraillement du panneau du rail de stationnement en position fermée du panneau et lors du passage du panneau de la position fermée à la position fermée décalée.

De préférence, le rail du dispositif forme au moins une partie du rail de circulation d'au moins un autre dispositif similaire constituant le dispositif pour le passage de la position fermée à la position fermée décalée puis à la position ouverte et inversement de l'élément ou d'au moins un élément mobile, tel qu'un panneau, jouxtant le panneau.

L'invention a encore pour objet un ensemble du type comprenant au moins :
- deux panneaux coulissants équipés de moyens roulants ou glissants, chaque panneau étant mobile entre une position fermée, dans laquelle ledit panneau s'étend dans un premier plan, dit de fermeture, et est généralement coplanaire avec le panneau qu'il jouxte et une position ouverte, dans laquelle ledit panneau s'étend de manière décalée par rapport au panneau ou à au moins un panneau qu'il jouxte,
- au moins deux dispositifs pour le passage d'une position fermée à une position fermée décalée puis à une position ouverte et inversement d'un panneau coulissant, chaque dispositif étant associé à un panneau,
**caractérisé en ce que** chaque dispositif est du type précité.

De préférence, l'ensemble comporte au moins deux panneaux équipés chacun le long de leurs bords transversaux, dits inférieur et supérieur, de moyens roulants ou glissants et, par panneau, au moins deux dispositifs pour le passage d'une position fermée à une position ouverte et inversement du panneau coulissant, chaque dispositif coopérant avec les moyens roulants ou glissants équipant un bord transversal dudit panneau.

Il est également possible d'envisager un mode de réalisation dans lequel le rail de circulation est sur au moins une partie de sa longueur commun à au moins deux dispositifs.

De préférence, dans ledit ensemble, le rail supplémentaire d'un dispositif forme le rail de circulation d'au moins un autre dispositif.

Dans un mode de réalisation préféré, le rail supplémentaire et le rail de circulation d'un dispositif d'un premier panneau forment respectivement le rail de circulation et le rail supplémentaire d'un dispositif d'un deuxième panneau coplanaire audit premier panneau en position fermée desdits panneaux.

L'invention sera bien comprise à la lecture de la description suivante d'exemples de réalisation, en référence aux dessins annexés dans lesquels :
la figure 1 représente une vue partielle en perspective d'un premier mode de réalisation d'un ensemble comportant au moins deux panneaux et quatre dispositifs conformes à l'invention, lesdits panneaux ayant été représentés en position fermée coplanaire correspondant à la position inactive du dispositif ;
la figure 2 représente, sous forme de vue partielle en perspective, le déplacement du panneau 1A lors de la première séquence correspondant au passage de la position fermée à la position fermée décalée ;
la figure 3 représente sous forme de vue partielle en perspective, le panneau 1A en position fermée décalée ;
la figure 4 représente une vue partielle en perspective d'un ensemble formé d'au moins deux panneaux et d'au moins quatre dispositifs dans une position dans laquelle le panneau 1 A peut coulisser axialement et être déplacé de la position fermée décalée à la position ouverte ;
la figure 5 représente une vue en perspective d'un premier mode de réalisation d'un dispositif, dit de type tiroir, conforme à l'invention, le panneau et sa roue ayant été représentés partiellement ;
la figure 6 représente une vue en perspective du dispositif de la figure 5 en position active verrouillée du support 7, l'organe roulant 2 du panneau et le panneau ayant été omis ;
la figure 7 représente une vue partielle en perspective d'un dispositif conforme à l'invention en position dite inactive du dispositif ;
la figure 8 représente une vue en perspective du dispositif de la figure 5 en position éclatée des éléments le constituant ;
la figure 9 représente une vue partielle en perspective d'un autre mode de réalisation d'un ensemble comprenant au moins deux panneaux et au moins quatre dispositifs (deux inférieurs et deux supérieurs) ;
les figures 10A à 10G représentent, sous forme d'une succession de vues de dessus schématiques fonctionnelles, les différentes phases de déplacement d'un panneau dans le cas d'un dispositif de passage conforme au mode de réalisation représenté aux figures 1 à 8 ;
les figures 11 A à 11 F représentent sous forme de vues de dessus schématiques fonctionnelles les différentes étapes de déplacement d'un panneau dans le cas d'un mode de réalisation d'un dispositif conforme à celui représenté à la figure 9 ;
les figures 12A à 12F représentent sous forme de vues de dessus schématiques fonctionnelles les différentes phases de déplacement des panneaux d'un ensemble comprenant au moins trois panneaux disposés dans un seul plan ;
les figures 13A à 13D représentent, sous forme de vues de dessus schématiques fonctionnelles, les déplacements d'un panneau d'un ensemble comprenant au moins deux panneaux dans un autre mode de réalisation de l'invention ;
les figures 14A à 14D représentent, sous forme de vues de dessus schématiques fonctionnelles, les différentes phases de déplacement d'un panneau d'un ensemble comportant au moins deux panneaux dans un autre mode de réalisation du dispositif ;

Divers modes de réalisation de l'invention vont à présent être décrits en détail ci-après. Comme mentionné ci-dessus, le dispositif, objet de l'invention, est destiné à permettre le passage d'une position fermée à une position fermée décalée puis une position ouverte et inversement d'un panneau 1 A coulissant qui, dans la position fermée, s'étend dans un premier plan dit de fermeture et est généralement coplanaire avec le ou les éléments, tels que des panneaux 1B, 1C similaires qu'il jouxte. Ce passage comprend au moins une première séquence consistant, depuis la position fermée, à décaler transversalement le panneau 1A par rapport au plan de fermeture en vue de l'amener dans une position fermée décalée autorisant un déplacement axial dudit panneau et une deuxième séquence dans laquelle le panneau peut, par l'intermédiaire de moyens 2 roulants ou glissants, coulisser axialement au moins le long de, ou sur au moins un rail 3 dit de circulation et ainsi être déplacé de la position fermée décalée à la position ouverte. Bien évidemment, ce dispositif permet la réalisation d'une troisième séquence au cours de laquelle le panneau est déplacé axialement de la position ouverte à la position fermée décalée et une quatrième séquence au cours de laquelle le panneau est déplacé transversalement pour revenir dans une position dans laquelle lesdits panneaux s'étendent dans le plan de fermeture et sont coplanaires.

Généralement, un panneau est associé à au moins deux dispositifs du type précité. Le panneau comporte en effet des moyens 2 roulants ou glissants disposés sur chacun de ses bords transversaux, dits l'un inférieur, l'autre supérieur. Les dispositifs, dits respectivement supérieur et inférieur, sont quant à eux disposés l'un en partie haute, l'autre en partie basse de l'espace à fermer par ledit panneau, le ou les dispositif(s) supérieur(s) coopérant avec les moyens roulants ou glissants équipant le bord transversal supérieur dudit panneau tandis que le ou les dispositif(s) inférieur(s) coopère(nt) avec les moyens roulants équipant le bord transversal inférieur du panneau.

Toutefois, la solution dans laquelle le panneau est un panneau suspendu comportant au moins un dispositif uniquement au niveau de son bord supérieur entre également dans le champ de l'invention. Dans ce cas, seul l'un des bords transversaux dudit panneau est équipé de moyens 2 roulants ou glissants.

Les moyens roulants ou glissants du panneau peuvent affecter un grand nombre de formes. Dans les exemples représentés, ces moyens 2 sont réalisés sous forme de roues qui auraient pu, de manière équivalente, affecter la forme de patins. Le bord transversal de chaque panneau aurait également pu, de manière équivalente, être profilé pour former des moyens roulants ou glissants dudit panneau directement intégrés à ce dernier. Le nombre de moyens 2 roulants ou glissants peut être quelconque. Le panneau coulissant qui, dans la position fermée, s'étend dans un premier plan, dit de fermeture et est coplanaire avec les éléments qu'il jouxte, peut indifféremment être jouxté d'éléments stationnaires ou mobiles sans que la conception du dispositif associé audit panneau soit modifiée. Toutefois, dans un mode de réalisation préféré correspondant aux exemples représentés, le panneau coulissant est jouxté par au moins un autre panneau, lesdits panneaux formant une façade mobile. Les panneaux sont susceptibles de passer d'une position fermée, dans laquelle ils sont coplanaires à une position fermée décalée dans laquelle ils s'étendent de manière non coplanaire parallèles l'un par rapport à l'autre et côte à côte puis, à une position ouverte, dans laquelle ils sont disposés l'un derrière l'autre parallèlement l'un par rapport à l'autre et inversement. Ces panneaux sont généralement utilisés pour la fermeture ou le cloisonnement d'espaces divers, en particulier d'espaces de rangement ou de meubles meublants, tels que armoire, placard. L'ensemble décrit ci-après comprendra deux panneaux pour faciliter la description. Toutefois, le nombre de panneaux n'est aucunement limité comme le montre la figure 12 illustrant une façade à trois panneaux. Le nombre illimité de panneaux constitue l'un des avantages du dispositif objet de l'invention.

Dans un premier mode de réalisation de l'invention, conforme aux figures 1 à 6, l'ensemble comporte deux panneaux 1 A et 1 B et quatre dispositifs par panneau: deux en partie haute, deux en partie basse du panneau. Seuls les dispositifs équipant la partie basse ou bord transversal inférieur du panneau ont été représentés. Chaque dispositif comporte au moins un rail 3 de circulation fixé au sol et servant au coulissement d'au moins un panneau en position ouverte et au moins un rail 4 formant point ou zone de stationnement de moyens 2 roulants ou glissants en position fermée du panneau 1A. Ce dispositif comporte encore un rail 6 supplémentaire s'étendant ici en disposition parallèle du rail 4 de stationnement. Ce rail 6 supplémentaire est solidaire en déplacement du rail 4 de stationnement. Il est disposé en bout à bout avec le rail 3 de circulation dans la position du dispositif correspondant à la position fermée des panneaux. Dans l'exemple représenté à la figure 1, il s'étend soit à une extrémité du rail 3 de circulation, soit entre deux sections de rail 3 de circulation dans une interruption 5 de rail 3 de circulation et coopère à chaque fois avec le rail 3 pour former un chemin, dit continu, de circulation du panneau, en position fermée du panneau auquel il est associé. Le rail 4 de stationnement et le rail 6 supplémentaire sont solidaires en déplacement du panneau lors du déplacement du panneau entre la position fermée et la position fermée décalée correspondant au passage du dispositif de la position inactive à la position active et inversement. Ils sont désolidarisables en déplacement du panneau lorsque le rail 4 de stationnement est en disposition bout à bout avec le rail 3 de circulation et forme avec ce dernier le chemin de circulation du panneau entre position fermée décalée et position ouverte. Pour permettre de désolidariser en déplacement l'ensemble rail 4 de stationnement et rail 6 supplémentaire du panneau, il est prévu des moyens d'immobilisation du rail 4 de stationnement activés lorsque le rail 4 de stationnement est en disposition bout à bout avec le rail 3 de circulation. Ces moyens d'immobilisation sont aptes à passer d'une position active à une position inactive dans laquelle ils libèrent le rail 4 de stationnement et par suite le rail 6 supplémentaire, rail 4 de stationnement et rail 6 supplémentaires étant alors rappelés en position fermée du panneau par un ressort 8.

Dans l'exemple représenté à la figure 1, le rail 4 de stationnement et le rail 6 supplémentaire sont montés et disposés en parallèle sur un support 7 de type platine, commun, guidé en déplacement le long d'au moins une glissière 13 s'étendant sensiblement orthogonalement au plan de fermeture. Ce support 7 est rappelé en position fermée du panneau par un ressort 8 qui s'étend entre un bord du support 7 et une traverse de liaison des glissières entre elles. Support 7, rail 4 de stationnement et rail 6 supplémentaire forment l'équivalent d'un tiroir se déplaçant le long de glissières 13 suivant une direction sensiblement orthogonale au plan de fermeture. Ces glissières 13 forment les moyens anti-déraillement du rail 4 de stationnement et empêchent la sortie des roues 2 hors du rail 4 de stationnement par roulement entre la position fermée du panneau et la position fermée décalée du panneau. Ce tiroir, solidaire en déplacement du panneau lorsque le dispositif n'est pas en position active, se déplace à l'encontre du ressort 8 lors du passage de la position fermée à la position fermée décalée du panneau auquel le tiroir est associé. Ce tiroir est verrouillé en position fermée décalée dans laquelle le rail 4 de stationnement du tiroir est en bout à bout avec le rail 3 de circulation, par un levier 9 chargé par ressort dont une extrémité vient se loger dans une encoche 10 du support 7. Ce levier 9 est déverrouillé par le déplacement du panneau depuis la position ouverte en direction de la position fermée décalée, le panneau venant agir sur une saillie 11 du levier 9 comme l'illustre la figure 5. Le déverrouillage du levier 9 permet au tiroir de revenir dans la position correspondant à la position fermée du panneau dans laquelle le rail 3 de circulation et le rail 6 supplémentaire sont alignés. Le levier 9 aurait pu, de manière équivalente, être remplacé par un système de type "pousse-lache", le déverrouillage s'opérant par poussée sur le panneau lors du passage de la position fermée décalée à la position fermée. Ce système est déjà connu pour les tiroirs.

Le détail d'un cycle complet d'ouverture/fermeture du panneau représenté en 1A aux figures va à présent être décrit.

Comme mentionné ci-dessus, les dispositifs inférieurs des deux panneaux sont de préférence installés sur une platine commune fixée en partie inférieure de l'espace à fermer tandis que les dispositifs supérieurs des deux panneaux sont installés sur une platine commune fixée en partie supérieure telle que le plafond de l'espace à fermer par lesdits panneaux. Il en résulte ainsi une simplicité de montage de l'ensemble. A l'état fixé, les rails 3 de circulation de même que les rails 4 de stationnement et les rails 6 supplémentaires sont alignés d'un dispositif inférieur ou respectivement supérieur à un autre dispositif inférieur ou respectivement supérieur. Parallèlement, les rails 3 de circulation des dispositifs inférieurs sont positionnés à l'aplomb des rails 3 de circulation des dispositifs supérieurs. Il en est de même des rails 4 de stationnement et des rails 6 supplémentaires. De ce fait, les panneaux 1A, 1 B, équipés chacun de deux roues 2 sur chacun de leur bord transversal, sont aisément positionnés. Il suffit de positionner les roues 2, dites inférieures, des panneaux 1 A, 1B sur le rail 4 de stationnement des dispositifs inférieurs et les roues 2, dites supérieures, sur le rail 4 de stationnement des dispositifs supérieurs. Le montage est donc extrêmement simple et rapide et met en oeuvre des portes standard. Une fois les roues 2 positionnées sur les rails 4 de stationnement, les panneaux sont alors disposés coplanaires en position fermée et le passage de chaque panneau d'une position fermée à une position ouverte et inversement peut être envisagé. Si l'on se réfère à la figure 1 qui est vue côté intérieur de l'espace tel que placard à fermer, pour ouvrir le panneau 1 A, celui-ci est, dans un premier temps, soumis à une poussée par exemple par un utilisateur placé à l'extérieur du placard pour le déplacer à l'encontre du ressort 8. Il doit être noté que cette poussée peut être manuelle ou automatique. En effet, il peut être prévu un organe d'actionnement, tel qu'un vérin, apte à décaler transversalement le panneau par rapport au plan de fermeture pour amener le panneau dans un plan dans lequel il peut être déplacé axialement. Au cours du déplacement de ce panneau, de la position fermée à une position dite fermée décalée, le support 7 portant le rail 4 de stationnement et le rail 6 supplémentaire de chaque dispositif associé au panneau est entraîné en déplacement, les roues 2 du panneau transmettant le mouvement du panneau au rail 4 de stationnement et par suite au support 7 du dispositif associé. Le déplacement du panneau et du support 7 de chaque dispositif qui s'exerce à l'encontre de l'action du ressort 8 est poursuivi jusqu'à immobilisation du support 7 dans une position correspondant à la position fermée décalée du panneau dans laquelle le rail 3 de circulation et le rail 4 de stationnement sont en disposition bout à bout, le rail 4 de stationnement étant immobilisé dans ladite position par le levier 9 de verrouillage agissant sur le support 7 (voir figures 3 et 4). On note que dans les figures, le panneau 1A est décalé transversalement de manière telle que le support 7 d'un premier dispositif du panneau est verrouillé avant verrouillage du support d'un second dispositif équipant ledit panneau. Ces verrouillages auraient pu, de manière équivalente, s'opérer en simultané si le panneau avait été déplacé parallèlement à lui-même au cours du passage de la position fermée à la position fermée décalée. Dans la position fermée décalée, conforme à la figure 3, le panneau 1A peut être déplacé le long du chemin de circulation formé par la coopération des rails 3 de circulation et 4 de stationnement puisque, dans cette position, rien n'empêche les roues de rouler depuis le rail 4 de stationnement sur le rail 3 de circulation disposé en prolongement du rail 4 de stationnement. En effet, on note que les glissières 13 ou moyens anti-déraillement du panneau du rail 4 de stationnement qui servaient au guidage du support 7 et empêchaient la sortie des roues 2 du rail 4 de stationnement s'interrompent au niveau du rail 3 pour ne pas gêner un déplacement axial du panneau 1 A par roulement des roues 2 sur les rails 3 de circulation et 4 de stationnement en disposition bout à bout. Le rail 4, qui forme un rail de stationnement des roues 2 en position fermée du panneau, est devenu un rail de circulation en position fermée décalée du panneau. Le panneau peut donc, par déplacement axial, être amené de la position fermée décalée à la position ouverte dans laquelle il s'étend derrière le panneau 1 B vu côté extérieur du placard.

Pour passer de la position ouverte à la position fermée de ce même panneau, il suffit de ramener, par déplacement axial, le panneau en position fermée décalée, les roues 2 venant se repositionner sur le rail 4 de stationnement. Au cours de ce déplacement du panneau, le levier 9 est déverrouillé pour autoriser un déplacement du support 7 en direction du plan de fermeture des panneaux sous l'action du ressort 8. Le support 7 entraîne au cours de son déplacement, un déplacement parallèle du panneau 1 A. Ce déplacement se poursuit jusqu'à ce que le panneau 1 A occupe sa position fermée dans laquelle il est disposé sensiblement coplanaire avec le panneau 1 B. Dans cette position fermée du panneau 1 A, les rails 6 supplémentaires des dispositifs du panneau 1 A sont en disposition bout à bout avec les rails 3 de circulation pour permettre un déplacement ultérieur du panneau 1 B suivant un principe similaire à celui qui vient d'être décrit pour le panneau 1 A. Ainsi, lors du passage de la position fermée à la position fermée décalée du panneau, le rail 3 de circulation passe d'une disposition bout à bout avec le rail 6 supplémentaire à une disposition bout à bout avec le rail 4 de stationnement qui vient occuper au moins partiellement la place (représentée en 5 aux figures) laissée libre par le rail 6 supplémentaire.

La figure 9 illustre un autre mode de réalisation de l'invention. Dans ce mode de réalisation, chaque bord transversal du panneau est associé à un seul dispositif pour le passage d'une position fermée à une position ouverte dudit panneau et inversement. Le rail 4 de stationnement et le rail 6 supplémentaire s'étendent à chaque fois d'un bord longitudinal à l'autre bord longitudinal du panneau et sont à nouveau en disposition parallèle et solidaires en déplacement du panneau auquel ils sont associés lors du passage du panneau de la position fermée à la position fermée décalée et inversement. Le rail 6 supplémentaire du panneau 1 A fait office de rail 3 de circulation du panneau 1B tandis que le rail 6 supplémentaire du panneau 1 B sert de rail 3 de circulation du panneau 1 A. Les rails 4 de stationnement et 6 supplémentaires d'un même dispositif sont à nouveau montés sur un support 7 formé ici par deux simples barres de liaison des rails 4 et 6 entre eux, ce support 7 coulissant à l'intérieur de glissières s'étendant sensiblement orthogonalement au plan de fermeture. Ce support 7 est, de la même manière que précédemment, rappelé en position fermée des panneaux et immobilisable dans une position dans laquelle les rails 3 de circulation et 4 de stationnement sont en bout à bout et s'étendent ici sensiblement parallèlement au plan de fermeture. Le passage entre les différentes positions est analogue à ce qui a été décrit pour l'exemple précédent et comprend pour le passage de la position fermée à la position ouverte une première séquence consistant depuis la position fermée à décaler transversalement le panneau 1 A jusqu'à une position fermée décalée en vue d'autoriser un déplacement axial dudit panneau 1 A et d'une deuxième séquence dans laquelle le panneau 1 A peut, par l'intermédiaire des moyens 2 roulants, coulisser axialement au moins le long de, ou sur le rail 3 de circulation et ainsi être déplacé de la position fermée décalée à la position ouverte. Il comprend également, pour le passage de la position ouverte à la position fermée, une séquence au cours de laquelle le panneau est coulissé axialement au moins sur le rail 3 de circulation de la position ouverte à la position fermée décalée dans laquelle les roues 2 s'étendent sur les rails 4 de stationnement et une séquence consistant à déplacer transversalement le panneau 1 A par rapport au plan de fermeture jusqu'à l'amener dans le plan de fermeture correspondant à la position fermée.

Les figures 10A à 10G et 11A à 11F illustrent, sous forme de vues de dessus schématiques fonctionnelles, le déplacement du panneau 1 A de la position fermée à la position fermée décalée (figures 11 A, 11 B et figures 10A à 10C), le déplacement du panneau de la position fermée décalée à la position ouverte (figures 11C, 11 D ; figures 10C, 10D), le passage du panneau de la position ouverte à la position fermée décalée (figures 11D, 11 E ; figures 10D, 10E), le passage du panneau de la position fermée décalée à la position fermée (figures 11 E, 11 F ; figures 10E, 10F, 10G). Il doit être noté que le déplacement axial du panneau entre la position ouverte et la position fermée décalée peut être automatisé en rendant par exemple les roues 2 motrices. On obtient ainsi un dispositif à actionnement entièrement automatique lorsque le mouvement du panneau de la position fermée à la position fermée décalée est également automatisé.

La figure 12 illustre un autre mode de réalisation à trois panneaux, chaque panneau étant muni d'un rail 4 de stationnement et de deux rails 6 supplémentaires coopérant avec un rail 3 de circulation formé par le rail 6 supplémentaire des dispositifs équipant les deux autres panneaux. Le principe de fonctionnement est analogue à celui décrit précédemment.

La figure 12A représente les panneaux en position fermée dans laquelle ils s'étendent de manière coplanaire.

La figure 12B représente le panneau médian 1B dans la position fermée décalée dans laquelle il peut être déplacé axialement pour être positionné soit derrière le panneau 1 A, soit derrière le panneau 1C.

La figure 12C illustre la position dans laquelle le panneau 1 B médian occupe une position ouverte derrière le panneau 1C, les panneaux 1 A et 1C étant en position fermée.

La figure 12D illustre la position dans laquelle les panneaux 1 B et 1 A sont en position ouverte derrière le panneau 1C en position fermée.

La figure 12E illustre une configuration dans laquelle les panneaux 1C et 1 B sont en position ouverte, le panneau 1A étant en position fermée, les panneaux 1B et 1C étant disposés parallèlement au panneau 1 A à l'arrière de ce dernier.

La figure 12F représente une configuration dans laquelle les panneaux d'extrémité 1 A et 1C sont en position ouverte, le panneau 1 B médian étant en position fermée, les panneaux d'extrémité venant se positionner en parallèle et en arrière du panneau 18 médian.

Cet exemple montre qu'il est ainsi possible, dans le cas d'une façade à trois panneaux, d'ouvrir ladite façade sur 2/3 de sa largeur ou sur 1/3 de sa largeur selon les déplacements retenus. De manière générale, une façade à n panneaux mobiles peut être ouverte sur (n-1)/n de sa largeur.

Les figures 13A à 13D illustrent une variante dans laquelle le rail 4 de stationnement en disposition bout à bout avec le rail 3 de circulation forme une ligne brisée obligeant soit à équiper le panneau de roues pivotantes autour d'un axe vertical, soit à évaser les rails ou modifier le profil des roues afin d'éviter les interférences au point de raccordement.

Les figures 14A à 14D illustrent encore une variante dans laquelle les supports 7 des rails 4 de stationnement et 6 supplémentaires se déplacent lors du passage de la position fermée à la position fermée décalée suivant une ligne courbe et non droite comme dans la figure 1.

Les exemples ci-dessus montrent que le nombre de panneaux, de dispositifs équipant chaque panneau, peut varier de même que la conception intrinsèque de chaque dispositif sans sortir du cadre de l'invention reposant sur la mise en bout à bout d'un rail de circulation et d'un rail de stationnement des organes roulants ou glissants d'un panneau lors du passage du panneau d'une position fermée à une position fermée décalée pour assurer en position active du dispositif la continuité d'un chemin de circulation du panneau lors d'un déplacement axial de ce dernier.

D'autres modes de réalisation plus complexes consistant à décaler transversalement un panneau puis à déplacer axialement l'autre panneau sont également envisageables et entrent dans le champ de l'invention.

Comme l'ont illustré les exemples, le rail 4 de stationnement et le rail 3 de circulation peuvent être formés à chaque fois d'un seul élément continu ou de plusieurs éléments formant un ensemble discontinu sans sortir du cadre de l'invention.

Le rail 3 de circulation peut, lorsqu'il est formé de plusieurs éléments, présenter des parties stationnaires et d'autres mobiles ou exclusivement des parties mobiles ou encore exclusivement des parties stationnaires.

La description qui est faite avec des panneaux verticaux coopérant avec des rails horizontaux peut s'appliquer de la même manière à des rails verticaux ou à un ensemble formé de panneaux et de rails disposés dans un plan horizontal.

## Revendications

1. Dispositif pour le passage d'une position fermée à une position fermée décalée puis à une position ouverte et inversement d'un panneau (1A) coulissant qui, dans la position fermée, s'étend dans un premier plan, dit de fermeture, et est généralement coplanaire avec le ou les éléments qu'il jouxte, ledit dispositif comportant au moins un rail (4), dit de stationnement, formant point ou zone de stationnement du panneau (1), en position fermée du panneau (1A) et au moins un rail (3), dit de circulation, servant au coulissement du panneau (1A) équipé de moyens (2) roulants ou glissants entre position fermée décalée et position ouverte,
**caractérisé en ce qu'**il comporte en outre au moins un rail (6) supplémentaire solidaire en déplacement du rail (4) de stationnement, le rail (6) supplémentaire et le rail (4) de stationnement d'une part, et au moins une partie du rail (3) de circulation d'autre part, étant montés mobiles l'un par rapport à l'autre pour pouvoir être animés d'un déplacement relatif au moins entre une position dite inactive du dispositif dans laquelle le rail (6) supplémentaire est apte à former au moins une partie du rail de circulation de l'élément ou d'au moins un élément mobile jouxtant ledit panneau (1A) et une position dite active du dispositif dans laquelle rail (4) de stationnement et rail (3) de circulation, disposés en bout à bout, forment un chemin dit continu de circulation du panneau (1A) entre la position fermée décalée et la position ouverte, le rail ou les rail(s) (4) de stationnement et le ou les rail(s) (6) supplémentaire(s) étant, pour leur déplacement relatif par rapport au rail (3) de circulation, montés sur un support (7) mobile, solidarisable en déplacement du panneau (1A) lors du passage de la position fermée à la position fermée décalée du panneau (1 A) et inversement, et désolidarisable en déplacement dudit panneau (1A) en position active du dispositif.

2. Dispositif selon la revendication 1,
**caractérisé en ce que** le support (7) est rappelé élastiquement en direction du plan de fermeture dans une position dans laquelle de préférence rail (6) supplémentaire et rail (3) de circulation sont disposés en bout à bout et est immobilisable de manière déverrouillable dans au moins une position correspondant à la position active du dispositif.

3. Dispositif selon la revendication 2,
**caractérisé en ce que** le support (7) est immobilisé par l'intermédiaire d'un organe (9) d'immobilisation élastique rappelé en position verrouillée du support (7) et déverrouillable par déplacement du panneau (1A) de la position ouverte à la position fermée décalée ou de la position fermée décalée à la position fermée.

4. Dispositif selon la revendication 3,
**caractérisé en ce que** le support (7) est, lors de son entraînement en déplacement entre les positions correspondant au déplacement du panneau (1A) entre la position fermée et la position fermée décalée guidé en déplacement le long d'un chemin (13) de guidage généralement stationnaire.

5. Dispositif selon l'une des revendications 1 à 4,
**caractérisé en ce que** le rail (3) de circulation, le rail (4) de stationnement et le rail (6) supplémentaire sont chacun indifféremment réalisés sous forme d'un élément continu ou d'un élément discontinu, le rail (4) de stationnement et le rail (6) supplémentaire étant des rails de préférence parallèles entre eux.

6. Dispositif selon l'une des revendications 1 à 5,
**caractérisé en ce qu'**au moins une partie du rail (3) de circulation est un rail mobile solidarisable en déplacement de l'élément mobile jouxtant ledit panneau (1A), ledit rail (3) de circulation formant le rail (6) supplémentaire d'un dispositif similaire constituant le dispositif pour le passage de la position fermée à la position fermée décalée puis à la position ouverte et inversement de l'élément ou d'au moins un élément mobile, tel qu'un panneau (1B, 1 C), jouxtant le panneau (1A).

7. Dispositif selon l'une des revendications 1 à 6,
**caractérisé en ce que** le rail (4) formant point ou zone de stationnement du ou des moyens (2) roulants ou glissants du panneau (1A) coopère avec des moyens anti-déraillement en dehors de la position active du dispositif.

8. Dispositif selon l'une des revendications 1 à 7,
**caractérisé en ce que** le rail (6) du dispositif forme au moins une partie du rail (3) de circulation d'au moins un autre dispositif similaire constituant le dispositif pour le passage de la position fermée à la position fermée décalée puis à la position ouverte et inversement de l'élément ou d'au moins un élément mobile, tel qu'un panneau (1 B, 1 C), jouxtant le panneau (1 A).

9. Ensemble du type comprenant au moins :
- deux panneaux (1A, 1B) coulissants équipés de moyens (2) roulants ou glissants, chaque panneau étant mobile entre une position fermée, dans laquelle ledit panneau (1A, 1B) s'étend dans un premier plan, dit de fermeture, et est généralement coplanaire avec le panneau (1B, 1A) qu'il jouxte et une position ouverte, dans laquelle ledit panneau (1A, 1B) s'étend de manière décalée par rapport au panneau (1B, 1 A) ou à au moins un panneau qu'il jouxte,
- au moins deux dispositifs pour le passage d'une position fermée à une position fermée décalée puis à une position ouverte et inversement d'un panneau (1 A, 1 B) coulissant, chaque dispositif étant associé à un panneau,
**caractérisé en ce que** chaque dispositif est conforme à l'une des revendications 1 à 8.

10. Ensemble selon la revendication 9,
**caractérisé en ce que** le rail (6) supplémentaire d'un dispositif forme le rail (3) de circulation d'au moins un autre dispositif.

11. Ensemble selon l'une des revendications 9 et 10,
**caractérisé en ce qu'**il comporte au moins deux panneaux équipés chacun le long de leurs bords transversaux, dits inférieur et supérieur, de moyens (2) roulants ou glissants et, par panneau (1A, 1 B), au moins deux dispositifs pour le passage d'une position fermée à une position ouverte et inversement du panneau coulissant, chaque dispositif coopérant avec les moyens (2) roulants ou glissants équipant un bord transversal dudit panneau.

## Claims

1. A device for transitioning from a closed position to an offset closed position and then to an open position and vice-versa a sliding panel (1A) which, in the closed position, extends in a first so-called closing plane, and is generally coplanar with the element(s) to which it is adjacent, said device comprising at least one so-called parking rail (4), forming a parking point or zone of the panel (1), in the closed position of the panel (1A), and at least one so-called running rail (3), for sliding of the panel (1A), fitted with means (2) rolling or sliding between offset closed position and open position,
**characterized in that** it further comprises at least one additional rail (6) movingly attached to the parking rail (4), wherein the additional rail (6) and the parking rail (4) on the one hand, and at least one part of the running rail (3) on the other hand, are movingly mounted with respect to each other so that they can be driven by a relative displacement at least between a so-called inactive position of the device, in which the additional rail (6) is capable of forming at least one part of the running rail of the element or at least one movable element adjacent to said panel (1A), and a so-called active position of the device, in which parking rail (4) and running rail (3), arranged end-to-end, form a so-called continuous running path of the panel (1A) between the offset closed position and the open position, the parking rail(s) (4) and the additional rail(s) (6) being, for the relative displacement thereof with respect to the running rail (3), mounted on a movable carrier (7), which can be movingly attached to the panel (1A) when transitioning from the closed position to the offset closed position of the panel (1A) and vice-versa, and which can be movingly detached from said panel (1A) in the active position of the device.

2. The device according to claim 1,
**characterized in that** the carrier (7) is elastically returned towards the closing plane in a position, in which preferably the additional rail (6) and running rail (3) are arranged end-to-end, and can be stopped releasably in at least one position corresponding to the active position of the device.

3. The device according to claim 2,
**characterized in that** the carrier (7) is stopped via an elastic stopping member (9) returned to the locked position of the carrier (7) and releasable by the displacement of the panel (1A) from the open position to the offset closed position or from the offset closed position to the closed position.

4. The device according to claim 3,
**characterized in that** the carrier (7), when driven in displacement between the positions corresponding to the displacement of the panel (1A) between the closed position and the offset closed position, is guided in displacement along a generally fixed guiding path (13).

5. The device according to any of claims 1 to 4,
**characterized in that** the running rail (3), the parking rail (4), and the additional rail (6) are each equally embodied as a continuous element or a discontinuous element, the parking rail (4) and the additional rail (6) being rails which are preferably parallel to each other.

6. The device according to any of claims 1 to 5,
**characterized in that** at least one part of the running rail (3) is a movable rail which can be movingly attached to the movable element adjacent to said panel (1A), said running rail (3) forming the additional rail (6) of a similar device constituting the device for transitioning from the closed position to the offset closed position, and then to the open position and vice-versa, the element or at least one movable element, such as a panel (1B, 1C), adjacent to the panel (1A).

7. The device according to any of claims 1 to 6,
**characterized in that** the rail (4) forming a parking point or zone of the rolling or sliding means (2) of the panel (1A) cooperates with means for stopping derailment from the active position of the device.

8. The device according to any of claims 1 to 7,
**characterized in that** the rail (6) of the device forms at least one part of the running rail (3) of at least one other similar device constituting the device pour transitioning from the closed position to the offset closed position, and then to the open position and vice-versa the element or at least one movable element, such as a panel (1B, 1C), adjacent to the panel (1A).

9. An assembly of the type comprising at least:
- two sliding panels (1A, 1B) fitted with rolling or sliding means (2), each panel being movable between a closed position, in which said panel (1A, 1B) extends in a first so-called closing plane, and is generally coplanar with the panel (1B, 1A) to which it is adjacent, and an open position, in which said panel (1A, 1B) extends with an offset with respect to the panel (1B, 1A) or at least one panel to which it is adjacent,
- at least two devices for transitioning from a closed position to an offset closed position, and then to an open position and vice-versa a sliding panel (1A, 1B), each device being associated with a panel,
**characterized in that** each device is according to any of claims 1 to 8.

10. The assembly according to claim 9,
**characterized in that** the additional rail (6) of one device forms the running rail (3) of at least one other device.

11. The assembly according to any of claims 9 and 10,
**characterized in that** it comprises at least two panels, each fitted along the so-called lower and upper transverse edges thereof, with rolling or sliding means (2) and, for each panel (1A, 1B), at least two devices for transitioning from a closed position to an open position and vice-versa of the sliding panel, each device cooperating with the rolling or sliding means (2) equipping a transverse edge of said panel.

## Patentansprüche

1. Vorrichtung für den Übergang von einer geschlossenen Position in eine versetzte geschlossene Position und dann in eine geöffnete Position und umgekehrt einer Schiebeplatte (1A), die sich in der geschlossenen Position in einer ersten so genannten Verschlussebene erstreckt und im Allgemeinen mit dem oder den Elementen koplanar ist, neben dem bzw. denen sie liegt, wobei die Vorrichtung mindestens eine so genannte Parkschiene (4), die einen Parkpunkt oder eine Parkzone der Platte (1) in der geschlossenen Position der Platte (1A) bildet, und mindestens eine so genannte Laufschiene (3), die zum Verschieben der Platte (1A) dient, die mit Mitteln (2) versehen ist, die zwischen der versetzten geschlossenen Position und der geöffneten Position rollen oder gleiten, umfasst,
**dadurch gekenntzeichnet, dass** sie ferner mindestens eine Zusatzschiene (6) umfasst, die mit der Parkschiene (4) bewegungsmäßig verbunden ist, wobei die Zusatzschiene (6) und die Parkschiene (4) einerseits und mindestens ein Teil der Laufschiene (3) andererseits gegenseitig bewegbar angebracht sind, um durch eine relative Bewegung mindestens zwischen einer so genannten inaktiven Position der Vorrichtung, in der die Zusatzschiene (6) in der Lage ist, mindestens einen Teil der Laufschiene des Elements oder mindestens eines bewegbaren Elements zu bilden, das neben der Platte (1A) liegt, und einer so genannten aktiven Position der Vorrichtung, in der die endweise angeordnete Parkschiene (4) und Laufschiene (3) einen so genannten durchgehenden Laufweg der Platte (1A) zwischen der versetzten geschlossenen Position und der geöffneten Position bilden, antreibbar zu sein, wobei die Parkschiene(n) (4) und die Zusatzschiene(n) (6) für ihre relative Bewegung im Verhältnis zur Laufschiene (3), auf einem bewegbaren Träger (7) montiert sind, der beim Übergang von der geschlossenen Position in die versetzte geschlossene Position der Platte (1A) und umgekehrt mit der Platte (1A) bewegungsmäßig verbindbar ist und in der aktiven Position der Vorrichtung von der Platte (1A) bewegungsmäßig trennbar ist.

2. Vorrichtung nach Anspruch 1,
**dadurch gekennzeichnet, dass** der Träger (7) elastisch in Richtung auf die Verschlussebene in eine Position, in der bevorzugt Zusatzschiene (6) und Laufschiene (3) endweise angeordnet sind, zurückgestellt wird und in mindestens einer Position, die der aktiven Position der Vorrichtung entspricht, lösbar feststellbar ist.

3. Vorrichtung nach Anspruch 2,
**dadurch gekennzeichnet, dass** der Träger (7) über ein elastisches Feststellorgan (9) festgestellt wird, das elastisch in die blockierte Position des Trägers (7) zurückgestellt wird und durch Bewegung der Platte (1A) von der geöffneten Position in die versetzte geschlossene Position oder von der versetzten geschlossenen Position in die geschlossene Position lösbar ist.

4. Vorrichtung nach Anspruch 3,
**dadurch gekennzeichnet, dass** der Träger (7), bei seiner bewegungsmäßigen Mitnahme zwischen den Positionen, die der Bewegung der Platte (1A) zwischen der geschlossenen Position und der versetzten geschlossenen Position entsprechen, bewegungsmäßig auf einem im Allgemeinen ortsfesten Führungsweg (13) geführt wird.

5. Vorrichtung nach einem der Ansprüche 1 bis 4,
**dadurch gekennzeichnet, dass** die Laufschiene (3), die Parkschiene (4) und die Zusatzschiene (6) jeweils beliebig als durchgehendes Element oder nicht durchgehendes Element ausgebildet sind, wobei die Parkschiene (4) und die Zusatzschiene (6) Schienen sind, die bevorzugt zueinander parallel sind.

6. Vorrichtung nach einem der Ansprüche 1 bis 5,
**dadurch gekennzeichnet, dass** mindestens ein Teil der Laufschiene (3) eine bewegbare Schiene ist, die mit dem bewegbaren Element, das neben der Platte (1A) liegt, bewegungsmäßig verbindbar ist, wobei die Laufschiene (3) die Zusatzschiene (6) einer ähnlichen Vorrichtung bildet, welche die Vorrichtung für den Übergang von der geschlossenen Position in die versetzte geschlossene Position und dann in die geöffnete Position und umgekehrt des Elements oder mindestens eines bewegbaren Elements, wie etwa einer Platte (1B, 1C), die neben der Platte (1A) liegt, ist.

7. Vorrichtung nach einem der Ansprüche 1 bis 6,
**dadurch gekennzeichnet, dass** die Schiene (4), die einen Parkpunkt oder eine Parkzone des oder der rollenden oder gleitenden Mittel (2) der Platte (1A) bildet, mit Mitteln zum Entgleisungsschutz aus der aktiven Position der Vorrichtung zusammenwirkt.

8. Vorrichtung nach einem der Ansprüche 1 bis 7,
**dadurch gekennzeichnet, dass** die Schiene (6) der Vorrichtung mindestens einen Teil der Laufschiene (3) mindestens einer anderen ähnlichen Vorrichtung bildet, welche die Vorrichtung für den Übergang von der geschlossenen Position in die versetzte geschlossene Position und dann in die geöffnete Position und umgekehrt des Elements oder mindestens eines bewegbaren Elements, wie etwa einer Platte (1B, 1C), die neben der Platte (1A) liegt, ist.

9. Komplex von der Art, die folgendes umfasst:
- zwei Schiebeplatten (1A, 1B), die mit rollenden oder gleitenden Mitteln (2) ausgestattet sind, wobei jede Platte zwischen einer geschlossenen Position, in der die Platte (1A, 1B) sich in einer ersten sogenannten Verschlussebene erstreckt und im Allgemeinen mit der Platte (1B, 1A), neben der sie liegt, koplanar ist, und einer geöffneten Position, in der die Platte (1A, 1B) sich im Verhältnis zu der Platte (1B, 1A) oder mindestens zu einer Platte, neben der sie liegt, bewegbar ist,
- mindestens zwei Vorrichtungen für den Übergang von einer geschlossenen Position in eine versetzte geschlossene Position und dann in eine geöffnete Position und umgekehrt einer Schiebeplatte (1A, 1 B), wobei jede Vorrichtung mit einer Platte verbunden ist,
**dadurch gekennzeichnet, dass** jede Vorrichtung einem der Ansprüche 1 bis 8 entspricht.

10. Komplex nach Anspruch 9,
**dadurch gekennzeichnet, dass** die Zusatzschiene (6) einer Vorrichtung die Laufschiene (3) mindestens einer anderen Vorrichtung bildet.

11. Komplex nach einem der Ansprüche 9 und 10,
**dadurch gekennzeichnet, dass** er mindestens zwei Platten, die jeweils an ihren so genannten unteren und oberen Querrändern entlang mit rollenden oder gleitenden Mitteln (2) ausgestattet sind, und pro Platte (1A, 1B) mindestens zwei Vorrichtungen für den Übergang von einer geschlossenen Position in eine geöffnete Position und umgekehrt der Schiebeplatte umfasst, wobei jede Vorrichtung mit den rollenden oder gleitenden Mitteln (2) zusammenwirkt, die einen Querrand der Platte ausstatten.
